# FASCICULE DE BREVET EUROPEEN

(11) **EP 0 961 875 B1**
(45) Date de publication et mention de la délivrance du brevet: **05.03.2003**
(21) Numéro de dépôt: 98959959.2
(22) Date de dépôt: 11.12.1998
(51) Int. Cl.: F02D 41/02, F01N 3/08

(54) **PROCEDE DE COMMANDE DE PURGE D'UN POT CATALYTIQUE DE TRAITEMENT DES GAZ D'ECHAPPEMENT D'UN MOTEUR A COMBUSTION INTERNE**
VERFAHREN ZUM STEUERN DER REGENERATION DES ABGASKATALYSATORS EINER BRENNKRAFTMASCHINE
METHOD FOR CONTROLLING THE PURGE OF A CATALYST CONTAINER TREATING AN INTERNAL COMBUSTION ENGINE EXHAUST GASES

(30) Priorité: 12.12.1997 FR 9715775
(43) Date de publication de la demande: 08.12.1999
(73) Titulaire: Renault s.a.s., 92100 Boulogne Billancourt (FR)
(72) Inventeur: BEURTHEY, Stéphan, F-91430 Vauhallan (FR); COZLER, Daniel, F-78570 Andresy (FR); MOLLET, Jean-Claude, F-92380 Garches (FR)
(74) Mandataire: Srour, Elie
(86) Numéro de dépôt international: FR9802696
(87) Numéro de publication internationale: WO99031368

(56) Documents cités:
- EP-A- 0 560 991
- EP-A- 0 598 917
- EP-A- 0 713 959
- EP-A- 0 867 604
- DE-C- 19 607 151

## Description

La présente invention est relative à un procédé de commande de la purge d'un pot catalytique de traitement des gaz d'échappement d'un moteur à combustion interne comprenant des moyens d'adsorption d'oxydes d'azote contenus dans ces gaz, du type suivant lequel on déclenche une telle purge par un accroissement de la richesse du mélange air/carburant d'alimentation du moteur, à partir d'une richesse correspondant à un mélange pauvre ou stoechiométrique.

Pour réduire la pollution de l'atmosphère par les gaz d'échappement des moteurs à combustion interne, en particulier ceux qui assurent la propulsion de véhicules automobiles, on équipe couramment les lignes d'échappement de ces gaz d'un pot catalytique ayant pour fonction de transformer les espèces chimiques nocives contenues dans ces gaz en espèces chimiques moins nocives, voire inoffensives.

C'est ainsi que l'on connaît un pot catalytique dit "à trois voies" ou "trifonctionnel", du fait qu'il exécute une triple fonction d'oxydation des hydrocarbures imbrûlés (HC), d'oxydation du dangereux CO en CO₂, et de réduction des oxydes d'azote en azote gazeux. Le souci de réduire encore la pollution de l'atmosphère a provoqué de l'intérêt pour un moteur à combustion interne capable de fonctionner essentiellement avec un mélange air/carburant dit" pauvre", c'est-à-dire dont la richesse en carburant est inférieure à celle du mélange stoechiométrique. Lorsqu'on utilise un pot catalytique trifonctionnel classique pour dépolluer les gaz d'échappement d'un tel moteur fonctionnant en mélange pauvre, on observe cependant une franche perte d'efficacité du pot en ce qui concerne la réduction des oxydes d'azote (notés dans la suite NOx), qui sont particulièrement nocifs.

Pour pallier cet inconvénient, on propose dans le brevet européen n° 560 961 d'utiliser un pot catalytique trifonctionnel modifié en ce qu'il comprend des moyens d'adsorption des NOx présents dans les gaz d'échappement, lorsque le mélange air/carburant fourni au moteur est pauvre, ce qui évite de les évacuer alors dans l'atmosphère. Pour éviter que cette adsorption ne provoque, à la longue, une saturation de la capacité d'adsorption du pot en NOx, et donc une perte d'efficacité du pot de ce point de vue, le brevet européen précité propose de commander la richesse du mélange air/carburant d'alimentation du moteur de manière à commuter périodiquement la richesse de ce mélange d'une valeur correspondant à un mélange pauvre à une valeur correspondant à un mélange stoechiométrique ou surstoechiométrique, cette commutation provoquant la désorption des NOx adsorbés dans le pot puis leur réduction par les HC et le monoxyde de carbone CO alors dans le pot du fait de l'accroissement de la richesse du mélange, ces deux dernières espèces chimiques devant elles-mêmes être oxydées en espèces moins polluantes, conformément à deux des trois fonctions classiques du pot catalytique.

Cette commutation de la richesse du mélange air/carburant d'une valeur correspondant à un mélange pauvre à une valeur correspondant à un mélange riche, pour un but de dépollution des gaz d'échappement, entraîne une surconsommation de carburant fonction des moyens mis en oeuvre pour évaluer les quantités de gaz adsorbées (ou "stockées") et désorbées (ou "destockées") par le pot ainsi que des moyens utilisés pour déclencher la purge du pot et régler la durée de cette purge.

A cet égard, on connaît de la demande de brevet européen n° 598 917 un dispositif du type évoqué ci-dessus qui développe une stratégie suivant laquelle on considère qu'en dessous d'une certaine quantité stockée de NOx, les NOx arrivant dans le pot sont complètement stockés. Au-dessus de cette quantité, c'est une fraction seulement des NOx arrivant dans le pot qui est stockée.

La décision de purger le pot est prise sur un dépassement d'un taux de remplissage du pot en NOx. Or, la capacité d'adsorption en NOx du pot est fonction de la température du pot, non prise en compte dans cette stratégie. En outre, la durée d'une purge est fonction seulement de la température du pot. Elle ne tient donc pas compte d'une autre variable essentielle, à savoir le débit du moteur en matières réductrices (HC, CO).

On connaît aussi de la demande de brevet européen n° 733 786 un dispositif comportant, en aval du pot, une sonde à oxygène. Lors d'une purge, quand cette sonde indique que la richesse du mélange air/carburant d'alimentation du moteur, évaluée à partir de la composition des gaz d'échappement, est plus grande que 1, la purge du pot est considérée comme complète et est arrêtée. Le temps de purge est alors fonction de la quantité de NOx destockée, qui est fonction du régime du moteur, du temps d'ouverture d'injecteurs de carburant dans le moteur, de la richesse du mélange air/carburant et d'un paramètre fonction de la détérioration du pot, prise en compte par le signal délivré par la sonde à oxygène. Ce dispositif présente l'inconvénient d'exiger la présence d'une sonde à oxygène en aval du pot catalytique.

La présente invention a pour but de fournir un procédé de commande de la purge d'un pot catalytique de traitement des gaz d'échappement d'un moteur à combustion interne comprenant des moyens d'adsorption d'oxydes d'azote contenus dans ces gaz, procédé qui ne présente pas les inconvénients évoqués ci-dessus des procédés de purge des pots catalytiques de ce type connus dans la technique antérieure, et qui permette en particulier de réduire encore la surconsommation due aux purges du pot en NOx par un suivi plus étroit des mécanismes de stockage et de destockage des NOx dans le pot catalytique et par un ajustement plus précis des temps de purge du pot.

La présente invention a aussi pour but de fournir un tel procédé qui n'exige pas la présence d'une sonde à oxygène en sortie du pot catalytique.

On atteint ces buts de l'invention, ainsi que d'autres qui apparaîtront à la lecture de la description qui va suivre, avec un procédé de commande de purge d'un pot catalytique de traitement des gaz d'échappement d'un moteur à combustion interne, ledit pot comprenant des moyens d'adsorption d'oxydes d'azote contenus dans ces gaz, suivant lequel on déclenche une telle purge par un accroissement de la richesse d'un mélange air/carburant d'alimentation du moteur, à partir d'une richesse correspondant à un mélange pauvre ou stoechiométrique, ce procédé étant remarquable en ce que a) on évalue, à l'aide d'une table fonction de la température du pot et de son taux de remplissage en oxydes d'azote, l'efficacité du pot en matière d'adsorption et de réduction des oxydes d'azote, et b) on déclenche une purge du pot quand ladite efficacité tombe en dessous d'une valeur prédéterminée, fonction de la température du pot.

Suivant l'invention encore, on évalue ledit taux de remplissage du pot en oxydes d'azote à partir d'une évaluation de la quantité courante d'oxydes stockée pendant une phase de fonctionnement du moteur en mélange pauvre, on tire ledit taux de cette évaluation et d'une table donnant la quantité maximale d'oxydes d'azote adsorbable par le pot, en fonction de la température du pot et de la concentration courante en oxydes d'azote des gaz d'échappement du moteur.

Pour l'évaluation de la quantité courante d'oxydes d'azote stockée, on prend en compte le rapport EFFDENOX entre le débit d'oxydes d'azote traité par le pot et le débit d'oxydes d'azote sorti du moteur, ledit rapport EFFDENOX étant tiré d'une table fonction de la température du pot.

Pendant une purge, on évalue continûment les quantités d'oxydes d'azote destockées successivement par le pot, par les quantités de carburant injectées successivement dans le moteur et on arrête la purge quand l'efficacité du pot remonte au-dessus de ladite valeur de seuil prédéterminée du fait desdits destockages successifs.

Suivant l'invention encore, l'efficacité instantanée globale du pot est mesurée par le rapport EFFNOX du débit des oxydes d'azote à la sortie d'une ligne d'échappement du moteur, au débit desdits oxydes à la sortie du moteur.

En variante, ladite efficacité est l'efficacité instantanée de stockage EFFSTOCK telle que :$\text{EFFSTOCK =} \frac{\text{EFFNOx - EFFDENOX}}{\text{1 - EEFDENOX}}$

D'autres caractéristiques et avantages de la présente invention apparaîtront à la lecture de la description qui va suivre et à l'examen du dessin annexé dans lequel :
- la figure 1 est un schéma d'un moteur à combustion interne équipé des moyens permettant d'exécuter le procédé de commande de purge suivant l'invention,
- la figure 2 est un graphe de l'efficacité instantanée globale EFFNOX en fonction du taux de remplissage et de la température du pot,
- la figure 3 est un graphe de la capacité de stockage maximale NSC du pot,
- la figure 4 est un graphe de l'efficacité EFFDENOX en fonction de la température du pot,
- la figure 5 est un graphe du rapport dNS/dM de la quantité dNS de NOx destockée par une quantité dM de matières réductrices présente dans le pot, en fonction du taux de remplissage du pot, à une température du pot de 350°C.
- la figure 6 est l'organigramme d'un système expert mettant en oeuvre le procédé de commande suivant la présente invention, et
- les figures 7 à 12 sont des groupes de chronogrammes illustrant diverses phases du procédé de commande suivant la présente invention.

On a représenté à la figure 1 du dessin annexé un moteur à combustion interne 1 commandé par un calculateur électronique numérique 2. Classiquement, le calculateur 2 reçoit et traite des signaux venus de divers capteurs, en particulier d'un capteur 3 de la pression P (ou du débit) de l'air admis dans le moteur 1, pour commander en particulier le temps d'ouverture tᵢ d'injecteurs de carburant 7 dans le moteur 1. Les gaz d'échappement du moteur passent dans une ligne d'échappement 4₁,4₂,4₃ qui traverse successivement, et dans cet ordre, un pot catalytique d'amorçage éventuel 5 et pot catalytique trifonctionnel 6 du type de ceux évoqués dans les brevets précités, à savoir un pot comprenant des moyens d'adsorption des oxydes d'azote NOx lorsque le moteur fonctionne en mélange pauvre, ces oxydes étant désorbés, ou "destockés", lorsque le moteur est alimenté avec un mélange air/carburant de richesse supérieure ou égale à 1 propre à laisser subsister dans les gaz d'échappement du moteur des espèces chimiques réductrices (HC, CO) susceptibles de réduire les NOx désorbés, les hydrocarbures imbrûlés HC et le CO étant eux-mêmes oxydés alors en espèces chimiques moins ou non polluantes (CO₂, H₂O, etc...). Un capteur 8 de température fournit la température T_{cat} du pot 6 au calculateur 2.

Ce calculateur numérique 2 est dûment programmé pour exécuter, outre les tâches qui lui sont classiquement confiées, le procédé suivant l'invention de commande de purge du pot catalytique 6, et de traitement des NOx désorbés lors des purges, que l'on va décrire dans la suite.

Ce procédé fait usage de modèles pour l'évaluation des quantités d'oxydes d'azote qui sont successivement stockées par le pot, destockées et réduites par ce pot. Il fait aussi usage d'un système expert pour commander le déclenchement et la durée des purges en fonction des évaluations tirées des modèles. On décrit successivement dans la suite ces modèles et ce système expert mis en oeuvre à l'aide de moyens logiciels incorporés au calculateur numérique 2.

Pour la modélisation du fonctionnement du pot catalytique 6, on distinguera les fonctionnements suivants :
- fonctionnement en stockage des oxydes d'azote, appelés dans la suite "stockage des NOx", fonctionnement que l'on observe quand le moteur est alimenté en mélange pauvre,
- fonctionnement en destockage des oxydes d'azote, ou "destockage des NOx", que l'on observe quand le moteur est alimenté avec un mélange riche, les NOx destockés étant alors réduits grâce aux excès d'hydrocarbures (HC) et de monoxyde de carbone (CO) que l'on trouve dans les gaz d'échappement du moteur du fait de la combustion incomplète du mélange air/carburant, et
- fonctionnement à la stoechiométrie, où on suppose que le pot 6 ne stocke ni ne destocke des NOx. A cet égard, il faut comprendre qu'un mélange air/carburant "stoechiométrique" d'alimentation du moteur peut cependant produire des gaz d'échappement contenant des hydrocarbures imbrûlés et du CO du fait de la combustion incomplète du mélange stoechiométrique d'entrée. Ces composés réducteurs peuvent alors assurer le destockage et la réduction des NOx, tout comme un mélange "riche". C'est pourquoi on distinguera dans la suite essentiellement les mélanges air/carburant "pauvres" de richesse inférieure à 1 et les mélanges de richesse supérieure ou égale à 1.

### Modèle de fonctionnement en stockage des NOx

Le pot 6 adsorbe alors une partie des NOx formés dans le moteur, en réduit une autre partie grâce aux éventuels hydrocarbures imbrûlés et au monoxyde de carbone et rejette dans la ligne d'échappement 4 une troisième partie de ces NOx, correspondant à des oxydes d'azote qui ne sont ni stockés ni réduits.

Suivant la présente invention, on définit l'efficacité instantanée globale EFFNOX, l'efficacité instantanée de traitement EFFDENOX et l'efficacité instantanée de stockage EFFSTOCK du pot de la manière suivante :$\text{EFFNOX =} \frac{\text{débit NOx à la sortie de la ligne d'échappement}}{\text{débit NOx à la sortie du moteur 1}}$$\text{EFFDENOX =} \frac{\text{débit NOx réduits dans le pot 6}}{\text{débit NOx à la sortie du moteur 1}}$$\text{EFFSTOCK =} \frac{\text{EFFNOX - EFFDENOX}}{\text{1 - EFFDENOX}}$

On définit aussi le taux de remplissage NS/NSC du pot 6 :$\text{NS/NSC =} \frac{\text{quantité de NOX adsorbée (NS)}}{\text{quantité maximale adsorbable (NSC)}}$

Des mesures opérées sur le moteur au banc ont permis de relever les variations de EFFNOX, EFFDENOX et NS en fonction de divers paramètres. EFFNOX est fonction de la température du pot 6, du taux de remplissage NS/NSC ainsi que, dans une moindre mesure, du débit du moteur en NOx. Les graphes de la figure 2 font apparaître des variations de EFFNOX en fonction de la température et du taux de remplissage.

On a représenté à la figure 3 l'allure des variations de NSC en fonction de la température du pot, pour deux valeurs de concentration [NOx]₁ et [NOx]₂ des oxydes d'azote dans les gaz sortant de la ligne d'échappement.

On a représenté à la figure 4 les variations de EFFDENOX en fonction de la température du pot.

On comprend que les divers graphes ci-dessus peuvent être mis en mémoire dans le calculateur 6 sous la forme de tables ou "cartographies", à une ou plusieurs entrées, la lecture de ces tables fournissant des valeurs des grandeurs et des variables prises en compte dans le modèle de fonctionnement, suivant l'invention, du pot 6 en stockage des NOx que l'on décrit ci-dessous.

Ce fonctionnement du pot 6 intervient lorsque le mélange air/carburant d'alimentation du moteur est pauvre, c'est-à-dire sous-stoechiométrique. Si NSᵢ est la quantité d'oxyde d'azote adsorbée à l'instant d'échantillonage i (correspondant par exemple, comme cela est classique, au passage au point mort haut PMHᵢ d'un cylindre du moteur 1), on a :${\text{NS}}_{\text{i}} {\text{= NS}}_{\text{i-1}} \text{+ DNSSTOCK}$ DNSSTOCK étant la quantité de NOx stockée entre les PMH d'ordre (i - 1) et i.

Suivant l'invention, on évalue DNSSTOCK par :$\text{DNSSTOCK = [NOx] • (1 - EFFDENOX) • EFFSTOCK,}$ soit$\text{DNSSTOCK = [NOx] • (EFFNOx - EFFDENOX)}$ où [NOx] est la concentration en NOx, soit le rapport de la masse de NOx produits par le moteur à la masse d'air admise à chaque combustion de ce moteur. Une cartographie (non représentée) permet d'évaluer cette masse de NOx à chaque combustion, en fonction du régime N et de la charge du moteur, avec application d'une correction fonction de la température de l'eau de refroidissement du moteur. La masse d'air est évaluée par le calculateur 2, de façon classique, à partir d'une mesure du débit ou de la pression de l'air au collecteur d'admission du moteur 1.

Les cartographies illustrées par les figures 2 et 4 fournissent les valeurs de EFFNOX et EFFDENOX à prendre en compte dans les calculs de DNSSTOCK. Les formules (1) et (2) ci-dessus permettent de connaître à tout instant la quantité NSᵢ₋₁ de NOx stockée dans le pot 6. La cartographie de la figure 3 donne NSC. On connaît donc le rapport NS/NSC et la température T_{cat} du pot, ce qui permet de tirer EFFNOX de la cartographie de la figure 2.

### Modèle de fonctionnement en destockage et réduction des NOx

Suivant l'invention, ce destockage et cette réduction interviennent lorsque la richesse du mélange air/carburant d'alimentation du moteur est supérieure ou égale à 1. Des mesures au banc ont permis d'établir le graphe de la figure 5, qui représente les variations du rapport dNS/dM de la quantité de NOx destockée par une masse dM de réducteurs (H₂, CO, hydrocarbures imbrûlés) en fonction du taux de remplissage NS/NSC du pot 6, pour une température de celui-ci égale à 350°C. Le graphe de la figure 5, et d'autres similaires correspondant à d'autres valeurs de la température, sont mis en mémoire dans le calculateur 2 sous la forme d'une cartographie, comme les graphes des figures 2 à 4.

Suivant l'invention, le destockage intervient quand la richesse du mélange air/carburant dépasse une valeur de seuil RICPURGE, la quantité NSᵢ de NOx restant stockée dans le pot au PMH d'ordre i étant décrémentée d'une quantité DNSPURGE correspondant à la quantité de NOx destockée entre les PMH (i - 1) et i, soit :${\text{NS}}_{\text{i}} {\text{=NS}}_{\text{i-1}} \text{- DNSPURGE,}$ avec :${\text{DNSPURGE + QNOXTRAP}}_{\text{i}} \text{• dNS/dM,}$ où :
- dNS/dM est connue par la cartographie correspondant au graphes de la figure 5, et
- QNOXTRAPᵢ est la masse de réducteurs reçue entre deux PMH d'ordre (i - 1) et i par le pot 6.

A cet égard, il faut remarquer que, lorsque la ligne d'échappement comporte, comme représenté à la figure 1, un pot catalytique d'amorçage 5 en avant du pot 6, les réducteurs qui sortent du moteur 1 sont soumis à une oxydation dans le pot 5 par l'oxygène stocké dans celui-ci. C'est seulement la quantité excédentaire, non oxydée par cet oxygène stocké dans le pot, qui pourra être utilisée dans le pot 6 pour destocker ou réduire les NOx stockés. QNOXTRAP est donc égale à la masse de réducteurs QESSᵢ débitée à l'échappement du moteur entre deux PMH d'ordre (i-1) et i lorsque la combustion du mélange air/carburant est incomplète et que le pot catalytique d'amorçage 5 est vide d'oxygène, soit :${\text{QESS}}_{\text{i}} \text{=} \frac{{\text{(RICONS}}_{\text{i}} \text{- RICPURGE)}}{{\text{RICONS}}_{\text{i}}} {\text{·DINJV}}_{\text{i}} \text{·Cdébit}$ où :
- RICONSᵢ : richesse de consigne pendant la purge,
- RICPURGE : richesse du mélange air/carburant en dessous de laquelle il n'y a plus assez d'HC imbrûlés et de CO dans les gaz d'échappement pour purger efficacement le pot 6,
- DINJV : temps d'ouverture d'un injecteur 6 de carburant dans le moteur 1,
- Cdébit : coefficient de mise à l'échelle.

Pendant une purge à la richesse RICONSᵢ > RICPURGE, on a alors :${\text{QNOXTRAP}}_{\text{i}} {\text{= QESS}}_{\text{i}}$ calculée par la formule (3) ci-dessus si, en outre, il n'y a pas alors de coupure d'injection résultant d'une demande de décélération du véhicule par le conducteur et si le cumul MESSᵢ au PMHᵢ des quantités de réducteurs débitées dans le pot 6 depuis le débit de la purge est tel que :${\text{MESS}}_{\text{i}} {\text{= MESS}}_{\text{i-1}} {\text{+ QESS}}_{\text{i}} \text{> MESSLO}$ MESSLO étant une valeur de seuil de la quantité de réducteurs nécessaire pour purger le catalyseur d'amorçage 5 de l'oxygène stocké dans ce catalyseur.

Si les conditions définies ci-dessus ne sont pas remplies, on a :${\text{QNOXTRAP}}_{\text{i}} \text{= 0}$${\text{MESS}}_{\text{i}} \text{= 0}$

Dans ce qui précède, l'influence des différents réducteurs (HC et CO) sur la réduction des NOx est prise en compte de manière globale à travers un débit de réducteur équivalent QNOXTRAP.

On va maintenant décrire la structure d'un système expert permettant de prendre des décisions quant à l'opportunité de déclencher un destockage des NOx contenus dans le pot 6, soit un passage en mode dit "PURGE". Le système expert permet aussi de prendre une décision quant à l'opportunité d'arrêter une telle purge.

### Description du système expert

Suivant une caractéristique de la présente invention, la prise d'une décision de destockage fait intervenir soit l'efficacité instantanée globale EFFNOX, soit l'efficacité instantanée de stockage EFFSTOCK.

Chacune de ces deux grandeurs peut être prise en compte soit par sa valeur instantanée soit par sa valeur moyenne courante depuis la dernière purge.

Les valeurs moyennes de ces efficacités, globale ou de stockage, peuvent servir à déclencher une purge. Par contre, elles ne peuvent à servir à régler la durée de la purge et donc à arrêter celle-ci, leurs évolutions étant trop lentes. A cette restriction près, les efficacités mentionnées ci-dessous peuvent être représentées par l'une ou l'autre des efficacités instantanée ou moyenne, de stockage ou globale, définies ci-dessus.

On va maintenant décrire la structure et le fonctionnement du système expert intégré au procédé de commande de purge suivant l'invention, en liaison avec la figure 6 qui présente l'organigramme de ce système expert.

Sur celui-ci apparaissent plusieurs informations numériques binaires qui ont la signification suivante :
- état_lean = 1 indique que les conditions nécessaires au fonctionnement correct du moteur 1 en mélange pauvre sont réunies, par exemple : le régime du moteur et le rapport de la pression d'air au collecteur à la pression atmosphérique sont inférieurs à des seuils respectifs prédéterminés, la température de l'eau de refroidissement du moteur et la vitesse du véhicule sont supérieures à des seuils respectifs prédéterminés. Dans le cas contraire, état_lean = 0.
- auto_lean = 1 indique que les conditions d'un retour du fonctionnement du moteur en mélange pauvre sont réunies, par exemple : l'accélérateur a quitté la position "pied levé" depuis un temps inférieur à un seuil prédéterminé où : la variation de pression au collecteur du moteur entre deux combustions consécutives est inférieure à un seuil prédéterminé. Dans le cas contraire, auto_lean = 0.
- autretlean = 1 indique que la purge a été déclenchée depuis un fonctionnement en mélange pauvre et qu'un retour au fonctionnement en mélange pauvre du moteur est autorisé, dès que les conditions d'un tel retour seront réunies.
   C'est ainsi que, par exemple, le moteur ayant quitté un fonctionnement en mélange pauvre pour réaliser une purge du pot 6, revient au fonctionnement en mélange pauvre dès la fin de la purge si à ce moment autretlean = 1.
- état_nox = 1 indique une autorisation de passage en mode "purge". état_nox = 0 indique une autorisation d'arrêt de purge.

L'organigramme de la figure 6 illustre les conditions qui régissent les changements de la consigne de richesse du mélange air/carburant d'alimentation du moteur, en fonction des conditions qui déterminent un basculement du mode de fonctionnement du moteur entre trois modes : le mode "purge", le mode "mélange stoechiométrique" et le mode "mélange pauvre". Ce sont les basculements entre l'un quelconque de ces modes et l'un quelconque des deux autres qui sont gérés par le système expert. C'est ainsi que celui-ci gère le déclenchement et l'arrêt des phases de purge du pot catalytique.

Les opérations de purge du pot catalytique 6 peuvent être déclenchées alors que le moteur fonctionne soit en mélange pauvre, soit en mélange stoechiométrique, étant entendu que lorsque le moteur fonctionne à une richesse supérieure à 1, ce fonctionnement s'accompagne naturellement d'une purge du pot.

### Purge à partir du fonctionnement du moteur en mélange pauvre

Comme l'indique l'organigramme de la figure 6, la richesse du mélange est alors fixée à une valeur RICPURGE tirée d'une cartographie "carlean" fonction de la pression P au collecteur d'admission du moteur et du régime N de ce moteur. Les modèles décrits ci-dessus permettent de suivre en permanence l'évolution de l'efficacité du pot, par exemple l'efficacité instantanée EFFNOX. Lorsque celle-ci tombe en dessous d'un seuil prédéterminé Eff_min_lean fonction de la température du pot, le système commande une purge du pot (le bit état_nox passe à 1).

Si par suite d'un accroissement du couple moteur demandé par le conducteur du véhicule par exemple, les conditions de fonctionnement en mélange pauvre ne sont plus réunies (état_lean = 0), le passage en mode purge est autorisé (état_nox = 1) lorsque l'efficacité du pot tombe en dessous d'un seuil fonction de la température du pot.

Suivant la présente invention, on profite alors d'un passage obligé de la richesse du mélange air/carburant à une richesse supérieure ou égale à 1 propre à satisfaire la demande de couple, pour réaliser une purge du pot, ce qui réduit la surconsommation de carburant due à la purge.

### Purge depuis un fonctionnement du moteur en mélange stoechiométrique

Le moteur fonctionne alors à une richesse RICSTOC tirée d'une cartographie "carstoc" dont les entrées sont la pression au collecteur d'admission et le régime du moteur.

Lors d'un tel fonctionnement, il n'y a en principe ni stockage ni destockage des NOx sauf en présence d'une fraction d'hydrocarbures imbrûlés due à une combustion incomplète, comme on l'a vu plus haut. Il fait cependant prévoir ce qui se passerait si la composition du mélange air/carburant devait revenir à celle correspondant à un mélange pauvre. On évalue alors l'efficacité instantanée de stockage EFFNOX, par exemple, et on la compare à une valeur de seuil bas Eff_min. Si cette efficacité est inférieure au seuil, on commande une purge du pot en mettant le bit état_nox à 1.

D'autres conditions de passage en mode purge peuvent être posées. C'est ainsi, par exemple, que si l'on ne souhaite pas que la purge dure trop longtemps, celle-ci ne sera autorisée que si, en outre, la charge du moteur est supérieure à un seuil, auquel cas la masse d'hydrocarbures imbrûlés présente dans le pot est importante et propre à diminuer la durée de la purge. D'autres conditions pourraient être posées, en ce qui concerne la vitesse du véhicule, le régime du moteur, le rapport enclenché de la boîte de vitesses, la température de l'eau de refroidissement du moteur, etc... etc...

### Fonctionnement en mode purge

Quand une purge est demandée, le calculateur 2 lit une richesse de destockage ou de purge RICPURGE dans une table "cardenox", dont les entrées sont la pression P au collecteur du moteur et le régime N de ce dernier.

Le calculateur fait alors passer la consigne de richesse du mélange air/carburant, soit de la valeur RICSTOC tirée de la cartographie carstoc si le moteur fonctionnait auparavant en mode stoechiométrie, soit de la valeur RICLEAN si le moteur fonctionnait auparavant en mode pauvre, à une consigne de richesse de purge RICPURGE tirée de la table "cardenox".

Suivant un mode de mise en oeuvre avantageux de la présente invention, on fait alors en sorte que la variation du couple moteur qui résulte de la fixation de cette nouvelle consigne de richesse soit entièrement compensée par d'autres moyens, pour que la demande de couple fixée par le conducteur ne varie pas, ce qui serait autrement désagréablement ressenti par celui-ci et ses passages éventuels, sous la forme d'une variation non commandée de la vitesse du véhicule. Suivant la présente invention, on procède à cette compensation soit a) par une action sur l'angle d'avance à l'allumage du mélange air/carburant quand le véhicule ne comprend pas de moyens permettant de commander automatiquement le débit d'air entrant dans le mélange soit b) par une action sur de tels moyens, un papillon "motorisé" de commande de ce débit d'air, par exemple.

On va maintenant décrire le développement d'une phase de purge dans le cas d'un moteur non équipé d'un tel papillon "motorisé". On distinguera successivement trois situations : 1) celle d'une purge déclenchée depuis un fonctionnement en mélange pauvre, 2) celle d'une purge déclenchée par une perte des conditions de fonctionnement en mélange pauvre et 3) celle d'une purge déclenchée par une efficacité de stockage insuffisante, évaluée lors d'un fonctionnement du moteur à la stoechiométrie.

### 1) Purge déclenchée depuis un fonctionnement en mélange pauvre

C'est alors une efficacité insuffisante du pot qui déclenche la purge (état_nox est mis à 1). Sur le chronogramme de la figure 7, il apparaît que la richesse est portée alors à RICPURGE (à l'instant t₁), le bit autretlean étant mis à 1. Pour garder le couple moteur constant, on réduit simultanément l'avance Av à l'allumage, de manière à compenser l'accroissement de couple qui résulte de l'accroissement de la richesse de consigne.

L'efficacité Eff du pot 6 remonte alors progressivement. Dès que celle-ci (à l'instant t₂) dépasse une valeur de seuil Eff_max, fonction de la température du pot, la purge est arrêtée (état_nox est mis à 0). La richesse R revient à la valeur de consigne RICLEAN stockée dans la table carlean, le bit autretlean est remis à 0 et l'abaissement du couple consécutif à l'abaissement de la richesse est compensée par une annulation du retrait d'avance commandé au début de la purge.

Si, pendant une purge telle que décrite ci-dessus, les conditions de fonctionnement en mélange pauvre disparaissent (bit autretlean mis à zéro), on ramène l'avance Av à la valeur correspondant à la combustion d'un mélange stoechiométrique, avec une consommation minimale (voir figure 8, instant t₃). Ce retour est progressif pour rendre insensible l'accroissement du couple moteur qui en résulte pendant que la purge se termine. Lorsque l'efficacité Eff est revenue à la valeur de seuil maximale (instant t₄), la richesse R est ramenée progressivement à la stoechiométrie, soit à la valeur RICSTOC.

### 2) Purge déclenchée par une perte des conditions de fonctionnement en mélange pauvre

Les chronogrammes de la figure 9 illustrent cette situation, qui apparaît à l'instant t₅. La richesse du mélange passe alors progressivement à la valeur RICPURGE et l'avance à l'allumage est progressivement décrémentée concomitamment. La purge ainsi déclenchée fait remonter l'efficacité du pot jusqu'à un seuil Eff_max atteint à l'instant t₆. La purge est alors arrêtée par une commande progressive du retour de la richesse R à la stoechiométrie (soit RICSTOC).

On a illustré à la figure 10 une autre évolution possible de la purge. Après déclenchement de celle-ci à l'instant t₅, comme sur la figure 9, les conditions de retour du fonctionnement du moteur en mélange pauvre réapparaissent à l'instant t₇, alors que la purge n'est pas achevée (les bits auto_lean et état_lean sont alors à 1, comme indiqué sur la figure 6). La richesse est ramenée progressivement à RICLEAN et l'avance remonte à la valeur correspondante (instant t₈).

### 3) Purge déclenchée depuis un fonctionnement à la stoechiométrie

La figure 11 illustre le développement d'une telle purge, déclenchée par le passage de l'efficacité à un seuil bas Eff_min à l'instant t₉. La richesse remonte alors progressivement à la valeur RICPURGE alors que l'avance Av est maintenue à la valeur antérieure convenant à un fonctionnement à la stoechiométrie. A la figure 11, la purge s'arrête à l'instant t₁₀ où l'efficacité est remontée à un seuil haut Eff_max. La richesse est ramenée progressivement à RICSTOC.

A la figure 12, l'arrêt de la purge est déclenché par l'apparition, à l'instant t₁₁, des conditions de retour à un fonctionnement en mélange pauvre (auto_lean = 1 et état_lean = 1, voir figure 6). L'avance est ensuite incrémentée progressivement jusqu'à une valeur convenant à la combustion d'un mélange pauvre.

Il apparaît maintenant que l'invention permet bien d'atteindre les buts fixés, à savoir fournir un procédé de commande de la purge en NOx d'un pot catalytique comprenant des moyens d'adsorption/désorption de tels oxydes contenus dans les gaz d'échappement d'un moteur à combustion interne, propre à organiser cette purge de manière à minimiser la surconsommation en carburant qu'elle implique. Les économies ainsi obtenues par la mise en oeuvre de ce procédé sont encore accrues par le fait que ce procédé n'exige pas la présence d'une sonde à oxygène en sortie du pot catalytique. Par ailleurs, le procédé suivant l'invention compense les variations du couple moteur que l'on pourrait observer autrement pendant les purges du pot, au bénéfice du confort de conduite du véhicule et, plus généralement, du confort des passagers du véhicule.

Bien entendu, l'invention n'est pas limitée au mode de réalisation décrit et représenté qui n'a été donné qu'à titre d'exemple. C'est ainsi que la compensation des variations de couple mentionnées ci-dessus pourrait être obtenue autrement que par une action sur l'avance à l'allumage. Comme on la vu plus haut, dans les véhicules équipés d'un moyen de réglage automatique de la quantité d'air entrant dans le moteur, commandée par le calculateur de gestion du moteur, tel qu'un papillon dit "motorisé" par exemple, la compensation des excédents de couple dus à l'enrichissement du mélange air/carburant pendant les purges, par rapport à la consigne fixée par le conducteur, peut être obtenue par une réduction concomitante de la quantité d'air entrant dans le moteur. La stratégie générale de déclenchement et d'arrêt des purges décrite ci-dessus en liaison avec les chronogrammes des figures 7 à 12 reste sensiblement la même.

La présente invention s'étend évidemment à un procédé de commande dans lequel les variations de couple évoquées ci-dessus sont compensées par une action combinée sur l'avance à l'allumage et sur la quantité d'air entrant dans le moteur, quand cette dernière est possible.

## Revendications

1. Procédé de commande de purge d'un pot catalytique (6) de traitement des gaz d'échappement d'un moteur à combustion interne (1), ledit pot (6) comprenant des moyens d'adsorption d'oxydes d'azote contenus dans ces gaz, suivant lequel on déclenche une telle purge par un accroissement de la richesse (R) d'un mélange air/carburant d'alimentation du moteur, à partir d'une richesse correspondant à un mélange pauvre ou stoechiométrique, **caractérisé en ce que** :
a) on évalue, à l'aide d'une table (figure 2) fonction de la température (T_{cat}) et du taux de remplissage (NS/NSC) du pot (6) en oxydes d'azote, l'efficacité (EFFNOX ; EFFSTOCK) du pot en matière d'adsorption et de réduction des oxydes d'azote, l'efficacité du pot étant déterminée à partir des valeurs suivantes : débit de Nox à la sortie de la ligne d'échappement, débit de Nox à la sortie moteur (1) et débit de Nox réduit dans le pot (6) d'échappement et
b) on déclenche une purge du pot (6) quand ladite efficacité (EFFNOX ; EFFSTOCK) tombe en dessous d'une valeur prédéterminée (Eff_min), fonction de la température (T_{cat}) du pot (6).

2. Procédé conforme à la revendication 1, **caractérisé en ce qu'**on arrête ladite purge quand l'efficacité (EFFNOX ; EFFSTOCK) en mélange pauvre remonte au-dessus d'une valeur prédéterminée (Eff_max) fonction de la température (T_{cat}) du pot (6).

3. Procédé conforme à l'une quelconque des revendications 1 et 2, **caractérisé en ce qu'**on évalue le taux de remplissage (NS/NSC) du pot (6) en oxydes d'azote, à partir d'une évaluation de la quantité courante (NS) d'oxydes d'azote stockée pendant une phase de fonctionnement du moteur en mélange pauvre, et on tire ledit taux (NS/NSC) de cette évaluation et d'une table (figure 3) donnant la quantité maximale (NSC) d'oxydes d'azote adsorbable par le pot, en fonction de la température (T_{cat}) du pot et de la concentration courante en oxydes d'azote des gaz d'échappement du moteur.

4. Procédé conforme à la revendication 3, **caractérisé en ce que**, pour l'évaluation de la quantité courante (NS) d'oxydes d'azote stockée, on prend en compte le rapport (EFFDENOX) entre le débit d'oxydes d'azote traité par le pot (6) et le débit des oxydes d'azote sortis du moteur, ledit rapport étant tiré d'une table (figure 6) fonction de la température (T_{cat}) du pot (6).

5. Procédé conforme à la revendication 4, **caractérisé en ce que**, pendant une purge, on évalue continûment des décréments d'oxydes d'azote (DNSPURGE) destockés successivement dans le pot (6) et **en ce qu'**on arrête la purge quand l'efficacité (EFFNOX ; EFFSTOCK) du pot (6) remonte au-dessus de ladite valeur de seuil (Eff_max) prédéterminée du fait desdits destockages successifs.

6. Procédé conforme à l'une quelconque des revendications 1 à 5, **caractérisé en ce que** ladite efficacité (EFFNOX) du pot est mesurée par le rapport du débit des oxydes d'azote à la sortie d'une ligne d'échappement (4₁,4₂) du moteur (1) au débit desdits oxydes d'azote à la sortie du moteur (1).

7. Procédé conforme à l'une quelconque des revendications 4 et 5, **caractérisé en ce que** ladite efficacité est l'efficacité de stockage (EFFSTOCK) telle que :$\text{EFFSTOCK = (EFFNOX - EFFDENOX)/(1 - EFFDENOX).}$

8. Procédé conforme à l'une quelconque des revendications 6 et 7, **caractérisé en ce qu'**on évalue une efficacité instantanée.

9. Procédé conforme à l'une quelconque des revendications 6 et 7, **caractérisé en ce qu'**on évalue une efficacité moyenne.

10. Procédé conforme à l'une quelconque des revendications 1 à 9, **caractérisé en ce que**, lors d'un basculement du moteur (1) d'un fonctionnement en mélange pauvre à un fonctionnement à une richesse supérieure à la stoechiométrie, on règle la richesse à une valeur (RICPURGE) correspondant à une commande de purge si l'efficacité du pot est alors inférieure à une valeur de seuil (Eff_min) fonction de la température (T_{cat}) du pot (6).

11. Procédé conforme à l'une quelconque des revendications 1 à 10, **caractérisé en ce que**, lors d'un fonctionnement du moteur (1) à la stoechiométrie, on évalue l'efficacité de stockage du pot (6) dans le cas d'un fonctionnement éventuel à venir en mélange pauvre et on règle la richesse du mélange à une valeur (RICPURGE) correspondant à une commande de purge si l'efficacité du pot (6) est alors inférieure à une valeur de seuil (Eff_min) fonction de la température (T_{cat}) du pot.

12. Procédé conforme à l'une quelconque des revendications 10 et 11, **caractérisé en ce qu'**on choisit ladite richesse de purge (RICPURGE) dans une table en fonction de la pression (P) au collecteur et du régime (N) du moteur (1).

13. Procédé conforme à l'une quelconque des revendications précédentes, **caractérisé en ce que**, pendant une phase de purge, on maintient le couple délivré par le moteur (1) à une valeur prédéterminée.

14. Procédé conforme à la revendication 13, **caractérisé en ce que**, pour maintenir ledit couple, on compense l'accroissement du couple dû à la remontée de la richesse du mélange à la valeur de purge (RICPURGE) par une réduction adaptée de l'avance à l'allumage (Av).

15. Procédé conforme à la revendication 13, **caractérisé en ce que**, pour maintenir ledit couple, on compense l'accroissement du couple moteur dû à la remontée de la richesse du mélange à la valeur de purge (RICPURGE), par une réduction adaptée de la quantité d'air entrant dans le moteur (1).

16. Procédé conforme à la revendication 13, **caractérisé en ce que**, pour maintenir ledit couple, on compense l'accroissement du couple moteur dû à la remontée de la richesse du mélange à la valeur de purge (RICDNX), par une réduction adaptée de l'avance à l'allumage (Av) et de la quantité d'air entrant dans le moteur.

17. Utilisation du procédé conforme à l'une quelconque des revendications 1 à 16, à la commande de la purge d'un pot catalytique (6) de traitement des gaz d'échappement d'un moteur (1) à combustion interne propulsant un véhicule automobile.

## Claims

1. Method of control of purging of a catalytic converter (6) for treating exhaust gases of an internal combustion engine (1), said converter (6) comprising means for adsorption of nitrogen oxides contained in these gases, according to which such purging is initiated by increasing the richness (R ) of an air/fuel mixture for supplying the engine from a richness corresponding to a lean or stoichiometric mixture, **characterised in that**:
a) with the aid of a table (Figure 2) that is a function of the temperature (T_{cat}) and the rate of filling (NS/NSC) of the converter (6) with nitrogen oxides, the effectiveness (EFFNOX: EFFSTOCK) of the converter in terms of adsorption and reduction of nitrogen oxides is evaluated, the effectiveness of the converter being determined from the following values: flow rate of Nox at the outlet of the exhaust system, flow rate of Nox at the outlet of the engine (1), and flow rate of Nox reduced in the exhaust converter (6), and
b) purging of the converter (6) is initiated when said effectiveness (EFFNOX; EFFSTOCK) falls below a predetermined value (Eff_min), that is a function of the temperature (T_{cat}) of the converter (6).

2. Method in accordance with claim 1, **characterised in that** said purging is stopped when the effectiveness (EFFNOX; EFFSTOCK) with a lean mixture increases rises again above a predetermined value (Eff_max), that is a function of the temperature (T_{cat}) of the converter (6).

3. Method according to any one of claims 1 and 2, **characterised in that** the rate (NS/NSC) at which the converter (6) is filled with nitrogen oxides is evaluated from evaluation of the instantaneous quantity of nitrogen oxides stored during a phase of operating the engine with a lean mix, and said rates (NS/NSC) are drawn from this evaluation and from a table (Figure 3) giving the maximum quantity (NSC) of nitrogen oxides that can be adsorbed by the converter, according to the temperature (T_{cat}) of the converter and the instantaneous concentration of nitrogen oxides in the engine exhaust gases.

4. Method according to claim 3, **characterised in that** in order to evaluate the instantaneous quantity (NS) of nitrogen oxides stored, the ratio (EFFDENOX) between the flow rate of nitrogen oxides being treated by the converter (6) and the flow rate of nitrogen oxides leaving the engine is taken into account, said ratio being drawn from a table (Figure 6) that is a function of the temperature (T_{cat}) of the converter (6).

5. Method according to claim 4, **characterised in that** during a purge the decrements in nitrogen oxides (DNSPURGE) successively released from the converter (6) are continuously evaluated, and **in that** purging is stopped when the effectiveness (EFFNOX; EFFSTOCK) of the converter (6) rises again above said predetermined threshold value (Eff_max) because of said successive releases.

6. Method according to any one of claims 1 to 5, **characterised in that** said effectiveness (EFFNOX) of the converter is measured by the ratio of the flow rate of nitrogen oxides at the outlet of an exhaust system (4₁, 4₂) of the engine (1) to the flow rates of said nitrogen oxides at the outlet of the engine (1).

7. Method according to any one of claims 4 and 5, **characterised in that** said effectiveness is the storage effectiveness (EFFSTOCK) such that:$\text{EFFSTOCK = (EFFNOX - EFFDENOX) / (1 - EFFDENOX).}$

8. Method according to any one of claims 6 and 7, **characterised in that** an instantaneous effectiveness is evaluated.

9. Method according to any one of claims 6 and 7, **characterised in that** an average effectiveness is evaluated.

10. Method according to any one of claims 1 to 9, **characterised in that** during changing over of the engine (1) from operation with a lean mixture to operation with a richness greater than stoichiometry, the richness is governed to a value (RICPURGE) corresponding to controlling purging if the effectiveness of the converter is then less than a threshold value (Eff_min) that is a function of the temperature (T_{cat}) of the converter (6).

11. Method according to any one of claims 1 to 10, **characterised in that** during operation of the engine (1) at stoichiometry, the effectiveness of storage of the converter (6) is evaluated in the case of possible future operation with a lean mixture and the richness of the mixture is governed to a value (RICPURGE) corresponding to controlling purging if the effectiveness of the converter (6) is then less than a threshold value (Eff_min) that is a function of the temperature (T_{cat}) of the converter.

12. Method according to any one of claims 10 and 11, **characterised in that** said purging richness (RICPURGE) is selected from a table according to the pressure (P) at the manifold and the speed (N) of the engine (1).

13. Method according to any one of the preceding claims, **characterised in that** during a purging phase, the torque delivered by the engine (1) is kept at a predetermined value.

14. Method according to claim 13, **characterised in that** in order to maintain said torque, the increase in torque caused by the richness of the mixture rising back to the purge value (RICPURGE) is compensated for by a suitable reduction in the ignition advance (Av).

15. Method according to claim 13, **characterised in that** in order to maintain said torque, the increase in the engine torque caused by the richness of the mixture rising back to the purge value (RICPURGE) is compensated for by a suitable reduction in the quantity of air entering the engine (1).

16. Method according to claim 13, **characterised in that** in order to maintain said torque, the increase in the engine torque caused by the richness of the mixture rising back to the purge value (RICDNX) is compensated for by a suitable reduction in the ignition advance (Av) and in the quantity of air entering the engine.

17. Use of the method according to any one of claims 1 to 16, for controlling the purging of a catalytic converter (6) for treating exhaust gases of an internal combustion engine (1) supplying the propulsion for an automotive vehicle.

## Patentansprüche

1. Verfahren zur Steuerung der Entleerung eines Katalysators (6) zur Aufbereitung der Abgase eines Verbrennungsmotors (1), wobei der Katalysator (6) Mittel zur Adsorption von Stickoxiden umfasst, die in diesen Gasen enthalten sind, gemäß dem eine derartige Entleerung durch eine Anhebung des Mischungsverhältnisses (R) eines Luft/Kraftstoff-Gemisches zur Speisung des Motors ausgehend von einem Mischungsverhältnis, das einem mageren oder stöchiometrischen Gemisch entspricht, ausgelöst wird, **dadurch gekennzeichnet, dass**:
a) mit Hilfe einer Tabelle (Figur 2), die eine Funktion der Temperatur (T_{cat}) und des Füllungsgrads (NS/NSC) des Katalysators (6) mit Stickoxiden ist, die Wirksamkeit (EFFNOX; EFFSTOCK) des Katalysators hinsichtlich der Adsorption und der Reduktion der Stickoxide ermittelt wird,
wobei die Wirksamkeit des Katalysators ausgehend von folgenden Werten bestimmt wird: Durchsatz an NOx am Ausgang der Abgasleitung, Durchsatz an NOx am Ausgang des Motors (1) und Durchsatz an NOx, der im Abgaskatalysator (6) reduziert wird; und
b) eine Entleerung des Katalysators (6) ausgelöst wird, wenn die Wirksamkeit (EFFNOX; EFFSTOCK) unter einen vorbestimmten Wert (Eff_min) fällt, der eine Funktion der Temperatur (T_{cat}) des Katalysators (6) ist.

2. Verfahren nach Anspruch 1, **dadurch gekennzeichnet, dass** die Entleerung beendet wird, wenn die Wirksamkeit (EFFNOX; EFFSTOCK) mit magerem Gemisch über einen vorbestimmten Wert (Eff_max) steigt, der eine Funktion der Temperatur (T_{cat}) des Katalysators (6) ist.

3. Verfahren nach einem der Ansprüche 1 und 2, **dadurch gekennzeichnet, dass** der Füllungsgrad (NS/NSC) des Katalysators (6) an Stickoxiden ausgehend von einer Ermittlung der laufenden Menge (NS) an Stickoxiden, die während einer Betriebsphase des Motors mit magerem Gemisch gespeichert wird, ermittelt wird, und dass der Grad (NS/NSC) aus dieser Ermittlung und einer Tabelle (Figur 3) gezogen wird, die die maximale Menge (NSC) an Stickoxiden angibt, die von dem Katalysator adsorbiert werden können, und zwar in Abhängigkeit von der Temperatur (T_{cat}) des Katalysators und der laufenden Konzentration an Stickoxiden in den Abgasen des Motors.

4. Verfahren nach Anspruch 3, **dadurch gekennzeichnet, dass** zur Ermittlung der gespeicherten laufenden Menge (NS) an Stickoxiden das Verhältnis (EFFDENOX) zwischen dem Durchsatz an Stickoxiden, der vom Katalysator (6) aufbereitet wird, und dem Durchsatz an Stickoxiden, die aus dem Motor austreten, herangezogen wird, wobei dieses Verhältnis aus einer Tabelle (6) gezogen wird, die eine Funktion der Temperatur (T_{cat}) des Katalysators (6) ist.

5. Verfahren nach Anspruch 4, **dadurch gekennzeichnet, dass** während einer Entleerung kontinuierlich Dekremente an Stickoxiden (DNSPURGE) ermittelt werden, die nacheinander im Katalysator (6) freigegeben werden, und dass die Entleerung beendet wird, wenn die Wirksamkeit (EFFNOX; EFFSTOCK) des Katalysators (6) auf Grund der aufeinanderfolgenden Freigaben über den vorbestimmten Schwellenwert (Eff_max) steigt.

6. Verfahren nach einem der Ansprüche 1 bis 5, **dadurch gekennzeichnet, dass** die Wirksamkeit (EFFNOX) des Katalysators durch das Verhältnis des Durchsatzes an Stickoxiden am Ausgang einer Abgasleitung (4₁, 4₂) des Motors (1) zum Durchsatz dieser Stickoxide am Ausgang des Motors (1) gemessen wird.

7. Verfahren nach einem der Ansprüche 4 und 5, **dadurch gekennzeichnet, dass** die Wirksamkeit die Wirksamkeit der Speicherung (EFFSTOCK) ist, so dass:$\text{EFFSTOCK = (EFFNOX - EFFDENOX) / (1 - EFFDENOX).}$

8. Verfahren nach einem der Ansprüche 6 und 7, **dadurch gekennzeichnet, dass** eine momentane Wirksamkeit ermittelt wird.

9. Verfahren nach einem der Ansprüche 6 und 7, **dadurch gekennzeichnet, dass** eine mittlere Wirksamkeit ermittelt wird.

10. Verfahren nach einem der Ansprüche 1 bis 9, **dadurch gekennzeichnet, dass** bei einer Umschaltung des Motors (1) von einer Betriebsweise mit magerem Gemisch zu einer Betriebsweise mit einem Mischungsverhältnis über der Stöchiometrie das Mischungsverhältnis auf einen Wert (RICPURGE) eingestellt wird, der einem Befehl zur Entleerung entspricht, wenn die Wirksamkeit des Katalysators zu diesem Zeitpunkt unter einem Schwellenwert (Eff_min) liegt, der eine Funktion der Temperatur (T_{cat}) des Katalysators (6) ist.

11. Verfahren nach einem der Ansprüche 1 bis 10, **dadurch gekennzeichnet, dass** bei einer Betriebsweise des Motors (1) mit Stöchiometrie die Wirksamkeit der Speicherung des Katalysators (6) für den Fall einer eventuellen kommenden Betriebsweise mit magerem Gemisch ermittelt wird und das Mischungsverhältnis des Gemisches auf einen Wert (RICPURGE) eingestellt wird, der einem Befehl zur Entleerung entspricht, wenn die Wirksamkeit des Katalysators (6) zu diesem Zeitpunkt unter einem Schwellenwert (Eff_min) liegt, der eine Funktion der Temperatur (T_{cat}) des Katalysators ist.

12. Verfahren nach einem der Ansprüche 10 und 11, **dadurch gekennzeichnet, dass** dieses Entleerungs-Mischungsverhältnis (RICPURGE) in einer Tabelle in Abhängigkeit vom Druck (P) im Krümmer und von der Drehzahl (N) des Motors (1) gewählt wird.

13. Verfahren nach einem der vorhergehenden Ansprüche, **dadurch gekennzeichnet, dass** während einer Entleerungsphase das vom Motor (1) gelieferte Drehmoment auf einem vorbestimmten Wert gehalten wird.

14. Verfahren nach Anspruch 13, **dadurch gekennzeichnet, dass** zur Aufrechterhaltung dieses Drehmoments der Anstieg des Drehmoments, der auf die Anhebung des Mischungsverhältnisses des Gemisches auf den Entleerungswert (RICPURGE) zurückzuführen ist, durch eine geeignete Reduktion der Vorzündung (Av) kompensiert wird.

15. Verfahren nach Anspruch 13, **dadurch gekennzeichnet, dass** zur Aufrechterhaltung dieses Drehmoments der Anstieg des Motordrehmoments, der auf die Anhebung des Mischungsverhältnisses des Gemisches auf den Entleerungswert (RICPURGE) zurückzuführen ist, durch eine geeignete Reduktion der in den Motor (1) eintretenden Luftmenge kompensiert wird.

16. Verfahren nach Anspruch 13, **dadurch gekennzeichnet, dass** zur Aufrechterhaltung dieses Drehmoments der Anstieg des Motordrehhmoments, der auf die Anhebung des Mischungsverhältnisses des Gemisches auf den Entleerungswert (RICDNX) zurückzuführen ist, durch eine geeignete Reduktion der Vorzündung (Av) und der in den Motor eintretenden Luftmenge kompensiert wird.

17. Verwendung des Verfahrens gemäß einem der Ansprüche 1 bis 16 für die Steuerung der Entleerung eines Katalysators (6) zur Aufbereitung der Abgase eines Verbrennungsmotors (1), der ein Kraftfahrzeug antreibt.
